# EUROPÄISCHE PATENTSCHRIFT

(11) **EP 1 140 371 B1**
(45) Veröffentlichungstag und Bekanntmachung des Hinweises auf die Patenterteilung: **17.07.2002**
(21) Anmeldenummer: 99964671.4
(22) Anmeldetag: 23.12.1999
(51) Int. Cl.: B05C 17/01, B05C 17/005, B65D 81/32, B65D 83/00

(54) **AUSDRÜCKVORRICHTUNG FÜR EINE KARTUSCHE**
EJECTION DEVICE FOR A CARTRIDGE
DISPOSITIF D'EJECTION POUR UNE CARTOUCHE

(30) Priorität: 30.12.1998 DE 29823237 U
(43) Veröffentlichungstag der Anmeldung: 10.10.2001
(73) Patentinhaber: Sulzer Chemtech AG, 8404 Winterthur (CH)
(72) Erfinder: Prestele, Eugen, 86179 Augsburg (DE)
(74) Vertreter: Rapp, Bertram
(86) Internationale Anmeldenummer: EP9910360
(87) Internationale Veröffentlichungsnummer: WO0040341

(56) Entgegenhaltungen:
- FR-A- 2 501 080
- US-A- 2 826 339
- US-A- 3 952 920
- US-A- 4 392 589

## Beschreibung

Die Erfindung betrifft eine Ausdrückvorrichtung für eine Kartusche nach dem Oberbegriff des Anspruchs 1.

Eine derartige Ausdrückvorrichtung ist aus der US-A-2826339 bekannt. Dort erfolgt die Verschiebung der im Inneren der Kartusche angeordneten Kolbenteile durch eine axial verschiebbare innere Kolbenstange und einen mit dieser fest verbundenen radial äußeren Hohlzylinder. Zur Axialverschiebung der Kolbenteile ist entweder an der Außenseite der Kolbenstange oder an der Innenseite des Hohlzylinders ein Gewinde vorgesehen, das mit einem entsprechenden Gegengewinde in eine an der Rückseite der Kartusche angeordneten Gewindebuchse in Eingriff steht.

In der FR-A-2501080 ist eine weitere Vorrichtung zum Ausdrücken einer Kartusche offenbart, bei der ein innerer Kolben von einer durch einen Handgriff axial beweglichen Zahnstange und ein äußerer Ringkolben über zwei mit der Zahnstange verbundene gegenüberliegende Stangen verschiebbar ist.

Aufgabe der Erfindung ist es, eine Ausdrückvorrichtung der Eingangs genannten Art so auszubilden, daß eine einfache Entleermöglichkeit gewährleistet ist,
insbesondere daß der auf die Kartusche aufgesetzte Mischer während des Entleerens dort angesetzt werden kann, wo das Material der Kartusche aufgebracht werden soll.

Gelöst wird diese Aufgabe mit den Merkmalen des Anspruches 1. Vorteilhafte Ausgestaltungen sind den Unteransprüchen entnehmbar.

Ein Ausführungsbeispiel wird nachfolgend anhand der Zeichnungen näher erläutert. Es zeigen:
- Fig. 1: eine Seitenansicht der Kartusche mit Ausdrückvorrichtung;
- Fig. 2: eine Ansicht in Richtung der Pfeile II-II;
- Fig. 3: einen Schnitt längs der Linie III-III in Fig. 1;
- Fig. 4: einen Schnitt längs der Linie IV-IV in Fig. 3;
- Fig. 5: eine Draufsicht auf den bei der Kartusche verwendeten Ringkolben und
- Fig. 6: einen Schnitt längs der Linie VI-VI in Fig. 5.

Die in den Figuren 1 und 4 dargestellte Kartusche ist eine zwei-Komponenten aufweisende Kartusche mit einer inneren Kammer 1 und einer dazu konzentrischen äußeren Kammer 2. Beide Kammern 1, 2 münden in einer Kartuschenaustrittsöffnung 3.

Die Kammer 1 ist rückseitig durch einen Kolben 4 kreisförmigen Querschnitts verschlossen, während die Kammer 2 durch einen kreisringförmigen Kolben 5 verschlossen ist.

Die Volumen der Kammern 1, 2 entsprechen dem Mischungsverhältnis der beiden in den Kammern 1, 2 enthaltenen Komponenten. Dies bedeutet, daß die Ausdrückvorrichtung die Kolben 4, 5 um gleiche Beträge in Richtung der Austrittsöffnung 3 zu verschieben hat.

Die Ausdrückvorrichtung weist eine Kappe 6 auf, welche über Bajonettverschlüsse 7 mit der Rückseite der Kartusche verbunden ist. Die Bajonettverschlüsse 7 dienen als Axialsicherung für die Kappe 6, die somit in axialer Richtung unverschiebbar mit der Rückseite der Kartusche verbunden ist. Die Axialsicherung der Kappe 6 an der Rückseite der Kartusche kann auch durch einen Gewindeeingriffzwischen Kappe und Kartusche erfolgen.

Die Kappe 6 weist eine mittige Gewindebohrung 8 auf, deren Gewinde in Eingriff steht mit dem Gewinde einer Gewindespindel 9. Die Gewindespindel 9 weist einen zylindrischen Ansatz 10 auf, der als Wiederlager gegen den Kolben 4 anliegt.

Der aus der Kappe 6 überstehende Teil der Gewindespindel 9 ist in einer Kopfplatte 11 drehbar gelagert und endet in einem über die Kopfplatte 11 überstehenden flügelartigen Handgriff 12.

Zur Kopfplatte 11 einstückig sind drei Druckstangen 13 vorgesehen, die in radialem Abstand zur Spindel 9, zueinander um 120° versetzt angeordnet sind. Diese Druckstangen 13 verlaufen von der Kopfplatte 11 parallel zur Gewindespindel 9 in Richtung der Kappe 6 und sind über Bohrungen 14 durch diese Kappe in das Innere der Kartusche geführt. Auf die kartuschenseitigen Enden der Druckstangen 13 ist über Bohrungen 15 ein ringförmiges Wiederlager 16 aufgesetzt, welches gegen den Ringkolben 5 anliegt.

Die Figuren 1 und 4 zeigen die Ausgangsstellung der Ausdrückvorrichtung bei gefüllter und zu entleerender Kartusche.

Nachdem die Kappe 6 über die Bajonettverschlüsse 7 auf die Rückseite der Kartusche aufgesetzt ist, wird über den Handgriff 12 die Gewindespindel 9 gedreht, die sich über das Gewinde der Gewindebohrung 8 in das Innere der Kartusche einschraubt. Durch das an der Rückseite des Kolbens 4 anliegende Wiederlager 10 wird dieser Kolben 4 in Richtung der Kartuschenaustrittsöffnung 3 verschoben. Da die Axialbewegung der Gewindespindel 9 auch von der Kopfplatte 11 ausgeführt wird, werden synchron zur Gewindespindel 9 auch die Druckstangen 13 in Richtung der Kartusche bewegt. Deren Widerlager 16 verschiebt somit den Kolben 5 synchron zum Kolben 4.

Die Gewindebohrung 8 ist in einer über die Ebene der Kappe 6 überstehenden Hülse 17 angeordnet. Vom Rand der Kappe 6 verlaufen Stützrippen 18 zur Hülse 7.

Die den zylindrischen Ansatz 19 der Gewindespindel 9 lagernde Bohrung ist ebenfalls in einer Hülse 20 angeordnet, zu welcher vom Rand der Kopfplatte 11 Stützrippen 21 verlaufen. Die Gewindespindel 9 stützt sich mit einem Ansatz 22 an der Außenseite der Hülse 20 ab.

Enthält das in den Kammern 1, 2 befindliche Material flüchtige Kunststoffbestandteile, wie z. B. Styrol, dann ist es erforderlich, daß die Kolben 4 bzw. 5 gegen das Ausgasen solcher Stoffe beständig sind. Die Kolben werden daher, wie in den Figuren 5 und 6 verdeutlicht, aus Polyamid hergestellt. Da dieses Material jedoch zu hart für die Ausbildung von Dichtlippen ist, werden diese in low-density-Polyethylen ausgeführt. Bei der Herstellung wird zuerst der eigentliche Kolben 4 bzw. 5 spritztechnisch aus Polyamid hergestellt. Bei einem sich daran anschließenden zweiten Arbeitsvorgang werden die Dichtlippen 23 aus LDPE angespritzt.

## Patentansprüche

1. Ausdrückvorrichtung für eine zwei Komponenten enthaltende Kartusche, die eine innere Kammer (1), eine dazu konzentrische äußere Kammer (2) und die Rückseiten der Kammern (1, 2) verschließende Kolben (4, 5) enthält, mit einer auf die Rückseite der Kartusche aufsetzbaren und mit dieser axial verriegelbaren Kappe (6), mit einem zur Kartuschenachse koaxialen mittigen Ausdrückstössel, der aus einer mit einer Gewindebohrung (8) in der Kappe (6) in Eingriff stehenden Gewindespindel (9) besteht und ein Widerlager (10) zur Anlage an dem zur inneren Kammer (2) gehörenden Kolben (4) aufweist, und mit weiteren Ausdrückstösseln, die im radialen Abstand zum mittigen Ausdrückstössel angeordnet sind und ein Widerlager (16) zur Anlage an dem zur äußeren Kammer (1) gehörenden Kolben (5) aufweisen, **dadurch gekennzeichnet, daß** die Gewindespindel (9) in einer Kopfplatte (11) drehbar gelagert ist und daß die weiteren Ausdrückstössel drei um 120° zueinander versetzte Druckstangen (13) sind, die einstückig mit der Kopfplatte (11) sind und durch zweite Bohrungen (14) der Kappe (6) geführt sind.

2. Ausdrückvorrichtung nach Anspruch 1, **dadurch gekennzeichnet, daß** die Gewindebohrung (8) in einer über die Kappe (6) überstehenden und zu dieser einstückigen Hülse (17) angeordnet ist, zu der Verstärkungsrippen (18) vom Rand der Kappe (6) verlaufen.

3. Ausdrückvorrichtung nach Anspruch 1 oder 2, **dadurch gekennzeichnet, daß** die Gewindespindel (9) in einer Bohrung der Kopfplatte (11) gelagert ist, die in einer zu dieser Kopfplatte (11) einstückigen Hülse (20) angeordnet ist, zu der Verstärkungsrippen (21) vom Rand der Kopfplatte (11) verlaufen.

4. Ausdrückvorrichtung nach einem der Ansprüche 1 bis 5, **dadurch gekennzeichnet, daß** die Kappe (6) und die Rückseite der Kartusche über Bajonettverschlüsse (7) oder über ein Gewinde miteinander verbindbar sind.

5. Ausdrückvorrichtung nach einem der Ansprüche 1 bis 4, **dadurch gekennzeichnet, daß** die Druckstangen (13) mit einem gemeinsamen ringförmigen Widerlager (16) verbunden sind.

6. Ausdrückvorrichtung nach einem der Ansprüche 1 bis 5, **dadurch gekennzeichnet, daß** die Kolben (4, 5) aus Polyamid und deren Dichtlippen (23) aus einem low-density-Polyethylen bestehen, wobei die Dichtlippen (23) an den Kolben (5, 6) spritztechnisch angespritzt sind.

## Claims

1. Expulsion device for a cartridge containing two components which contains an inner chamber (1), an outer chamber (2) concentric therewith, and pistons (4, 5) closing the rear sides of the chambers (1, 2), with a cap (6) which can be fitted onto the rear side of the cartridge and locked to it axially, with a central expulsion plunger which is co-axial with the axis of the cartridge and consists of a threaded spindle (9) engaging with a threaded bore (8) in the cap (6) and exhibits an abutment (10) for bearing on the piston (4) belonging to the inner chamber (2), and with further expulsion plungers which are arranged a radial distance from the central expulsion plunger and exhibit an abutment (16) to bear on the piston (5) belonging to the outer chamber (1), **characterised in that** the threaded spindle (9) is mounted rotatably in a head plate (11) and **in that** the further expulsion plungers are three thrust rods (13) which are offset at 120° to one another and are formed in one piece with the head plate (11) and passed through second bores (14) in the cap (6).

2. Expulsion device according to claim 1, **characterised in that** the threaded bore (8) is arranged in a sleeve (17) which projects beyond the cap (6) and is formed in one piece with the latter and to which reinforcing ribs (18) run from the edge of the cap (6).

3. Expulsion device according to claim 1 or 2, **characterised in that** the threaded spindle (9) is mounted in a bore in the head plate (11) which is arranged in a sleeve (20) which is made in one piece with this head plate (11) and to which reinforcing ribs (21) run from the edge of the head plate (11).

4. Expulsion device according to one of claims 1 to 5, **characterised in that** the cap (6) and the rear side of the cartridge can be connected to one another by means of bayonet fastenings (7) or by means of a thread.

5. Expulsion device according to one of claims 1 to 4, **characterised in that** the thrust rods (13) are connected to a common annular abutment (16).

6. Expulsion device according to one of claims 1 to 5, **characterised in that** the pistons (4, 5) are made of polyamide and their sealing lips (23) of a low-density polyethylene, the sealing lips (23) being moulded to the pistons (5, 6).

## Revendications

1. Dispositif d'éjection pour une cartouche contenant deux composants qui contient une chambre intérieure (1), une chambre extérieure (2) concentrique à celle-ci et des pistons (4, 5) fermant les côtés arrière des chambres (1, 2), comportant un capuchon (6) à placer sur le côté arrière de la cartouche et qui peut être verrouillé axialement avec celle-ci, comportant un poussoir d'éjection central coaxial à l'axe de la cartouche, qui est constitué d'une broche filetée (9) en prise avec un trou taraudé (8) du capuchon (6), et qui comporte une contre-butée (10) destinée à s'appliquer contre le piston (4) faisant partie de la chambre intérieure (2), et comportant d'autres poussoirs d'éjection qui sont disposés à distance radiale du poussoir d'éjection central et qui comportent une contre-butée (16) destinée à s'appliquer contre le piston (5) faisant partie de la chambre extérieure (1), **caractérisé en ce que** la broche filetée (9) est montée tournante dans une plaque de tête (11) et **en ce que** les autres poussoirs d'éjection sont trois tiges de pression (13) décalées de 120° l'une par rapport à l'autre, qui sont réalisées d'une seule pièce avec la plaque de tête (11) et qui sont guidées à travers des deuxièmes trous (14) du capuchon (6).

2. Dispositif d'éjection selon la revendication 1, **caractérisé en ce que** le trou fileté (8) est disposé dans une douille (17) qui dépasse du capuchon (6), qui est réalisée d'un seul tenant avec celui-ci et vers laquelle des nervures de renfort (18) s'étendent depuis le bord du capuchon (6).

3. Dispositif d'éjection selon la revendication 1 ou 2, **caractérisé en ce que** la broche filetée (9) est montée dans un trou de la plaque de tête (11), lequel est disposé dans une douille (20) réalisée d'un seul tenant avec cette plaque de tête (11) et vers laquelle des nervures de renfort (21) s'étendent depuis le bord de la plaque de tête (11).

4. Dispositif d'éjection selon l'une des revendications 1 à 5, **caractérisé en ce que** le capuchon (6) et le côté arrière de la cartouche peuvent être reliés entre eux par des fermetures à baïonnette (7) ou par un filetage.

5. Dispositif d'éjection selon l'une des revendications 1 à 4, **caractérisé en ce que** les tiges de pression (13) sont reliées à une contre-butée (16) commune de forme annulaire.

6. Dispositif d'éjection selon l'une des revendications 1 à 5, **caractérisé en ce que** les pistons (4, 5) sont en polyamide et leurs lèvres d'étanchéité (23) en un polyéthylène de basse densité, les lèvres d'étanchéité (23) étant moulées par injection sur les pistons (5, 6).
